# EUROPÄISCHE PATENTSCHRIFT

(11) **EP 3 810 533 B1**
(45) Veröffentlichungstag und Bekanntmachung des Hinweises auf die Patenterteilung: **01.04.2026**
(21) Anmeldenummer: 19731969.2
(22) Anmeldetag: 18.06.2019
(51) Int. Cl.: B65H 3/42, B65H 3/08, B31B 70/02, B31B 50/06

(54) **SYSTEM ZUM TRANSPORT VON SCHLAUCHSTÜCKEN UND DAZUGEHÖRIGES VERFAHREN ZUM ZUFÜHREN VON UNTERDRUCK**
SYSTEM FOR CONVEYING SLEEVES AND CORRESPONDING METHOD FOR SUPPLYING UNDERPRESSURE
SYSTÈME DE TRANSPORT DE PIÈCES TUBULAIRES ET PROCÉDÉ POUR AMENÉE DE SOUS-PRESSION CORRESPONDANT

(30) Priorität: 19.06.2018 DE 102018114676; 22.03.2019 DE 102019107451
(43) Veröffentlichungstag der Anmeldung: 28.04.2021
(73) Patentinhaber: Windmöller & Hölscher KG, 49525 Lengerich (DE)
(72) Erfinder: STEINBERG, Jürgen, 49525 Lengerich (DE)
(86) Internationale Anmeldenummer: PCT/EP2019/065927
(87) Internationale Veröffentlichungsnummer: WO 2019/243280

(56) Entgegenhaltungen:
- WO-A1-02/18252
- DE-A1- 3 842 390
- DE-T2- 602004 010 979
- DE-T2- 69 616 930
- US-A- 4 482 145
- US-A1- 2005 159 286
- US-A1- 2013 239 764

## Beschreibung

Die vorliegende Erfindung betrifft ein System zum Transport von Schlauchstücken sowie ein dazugehöriges Verfahren zur Zuführung von Unterdruck, gemäß Ansprüchen 1 bzw. 13.

Im Bereich der Herstellung von Papiersäcken wird zum Vereinzeln von Papierschläuchen aus einem Schlauchpaket unter anderem ein Rotationsanleger eingesetzt. Zum Vereinzeln werden die um eine zentrale Achse eines Gestells rotierend gelagerten Saugvorrichtungen mit Unterdruck versorgt. Der innerhalb eines Schlauchpakets jeweils unten liegende Schlauch wird bei dem genannten Beförderungsprozess von den Saugvorrichtungen erfasst und anschließend in einer Rotationsbewegung einem Abführsystem zugeführt. Aufgrund des konstruktiv komplexen Aufbaus eines Rotationsanlegers oder ähnlichen Transportvorrichtungen im Bereich von Schlauchtransportmaschinen, insbesondere Bodenlegern ist eine korrekte Ausrichtung und Abstimmung zwischen den Zuführ- und Abführprozessen stets kritisch. Insbesondere bei wechselnden Transportgeschwindigkeiten einer in Form eines Rotationsanlegers oder dergleichen gebildeten Transportvorrichtung ist es erforderlich, eine unterschiedliche Ausrichtung bzw. Koordination zwischen Zuführ- und Abführvorgängen zu beachten. So ist es bei niedriger Transportgeschwindigkeit beispielsweise vorteilhaft, den Unterdruck zum Ansaugen erst kurz bevor die Saugvorrichtungen ein Schlauchstück erreichen zu aktivieren, sodass vorteilhafterweise nur wenig "Falschluft" gezogen wird. Ebenso wird bei niedriger Transportgeschwindigkeit über die Saugvorrichtungen ein Schlauch auch länger fixiert, sodass für eine nachfolgende Belüftung zur Übergabe an ein Abführsystem entsprechend genügend Zeit vorhanden ist.

Bei hoher Transportgeschwindigkeit ist es dagegen vorteilhaft, den Unterdruck zum Ansaugen früher zu schalten, sodass gesichert ist, dass ein ausreichendes Vakuum vorhanden ist, sobald die Saugvorrichtungen mit den Schlauchstücken in Kontakt geraten. Des Weiteren ist es von Vorteil, wenn im Bereich der Übergabe an ein Abführsystem der Unterdruck früh genug abgebaut ist, sodass auch eine sichere Übergabe von Schlauchstücken gewährleistet ist.

Insbesondere bei sich ändernden Transportgeschwindigkeiten kommt es daher häufig zu Fehlsaugungen, die entweder eine geringere Produktivität oder schlimmstenfalls einen kompletten Systemausfall zur Folge haben, sofern Stauchungen im Bändersystem auftreten.

Das Dokument US 4 482 145 A offenbart ein System zum Transport von Schlauchstücken gemäß dem Oberbegriff des Anspruchs 1, sowie ein entsprechendes Verfahren zum Zuführen von Unterdruck.

Aufgabe der Erfindung ist es daher, eine Vorrichtung bzw. ein System zum Transport von Schlauchstücken vorzuschlagen, das auch bei unterschiedlichen Transportgeschwindigkeiten einen zuverlässigen und ausfallsicheren Transport gewährleistet.

Die voranstehende Aufgabe wird gelöst durch ein System mit den Merkmalen des unabhängigen Systemanspruchs sowie durch ein dazugehöriges Verfahren mit den Merkmalen des unabhängigen Verfahrensanspruchs. Weitere Merkmale und Details der Erfindung ergeben sich aus den jeweiligen Unteransprüchen.

Erfindungsgemäß ist eine Vorrichtung zur Zuführung von Unterdruck zu Saugvorrichtungen vorgesehen, die um eine zentrale Achse eines Gestells rotierbar gelagert sind. Die Vorrichtung umfasst hierbei zumindest ein Anschlussmittel zum Anschluss einer Unterdruckquelle sowie zumindest eine Ausnehmung zur Versorgung der Saugvorrichtungen mit Unterdruck. Hierbei ist erfindungsgemäß ferner vorgesehen, dass die Vorrichtung in Umfangsrichtung zur zentralen Achse des Gestells verschiebbar gelagert ist, um die Unterdruckzuführung an eine Transportgeschwindigkeit anzupassen.

Ein wesentlicher Vorteil der Erfindung ist, dass selbst bei unterschiedlichen Transportgeschwindigkeiten von Transportvorrichtungen bzw. Transportsystemen insbesondere im Bereich der Vereinzelung von Papierschläuchen ein sicherer Transport, vor allem eine sichere und zuverlässige Übernahme und Übergabe von Schlauchstücken gewährleistet ist. Dies vermindert nicht nur die Gefahr von Fehlsaugungen, sondern auch die Gefahr von Stauchungen im Bändersystem, die zu einem kompletten Ausfall eines Transportsystems führen können. Ferner wird durch das verbesserte Ansaugverhalten auch eine höhere Produktivität bei der Vereinzelung von Papierschläuchen ermöglicht. Neben einer Anpassung an eine Transportgeschwindigkeit ermöglicht die Erfindung zudem eine Anpassung an andere Parameter, wie beispielsweise an eine Schlauchgröße oder an ein Schlauchformat.

Die gegenständliche Vorrichtung zur Zuführung von Unterdruck kann vorzugsweise in einer Transportvorrichtung für den Transport von Schlauchstücken, insbesondere in einem Rotationsanleger eingesetzt werden. Ein solcher Rotationsanleger kann insbesondere für die Beförderung von Papierschläuchen bzw. Papierschlauchstücken eingesetzt werden. Ebenso kann ein Rotationsanleger, umfassend eine gegenständliche Vorrichtung zur Zuführung von Unterdruck auch zur Beförderung von Plastikschläuchen, Stoffschläuchen, Gummischläuchen und dergleichen eingesetzt werden.

Die mit Saugluft beaufschlagten bzw. evakuierten Saugvorrichtungen können vorliegend insbesondere in Form von Saugdüsen oder dergleichen gebildet sein. Die Saugvorrichtungen sind hierbei vorzugsweise in einer axialen Reihe angeordnet. Hierbei können die Saugvorrichtungen vorzugsweise an um eine zentrale Welle planetenartig rotierende Saugwalzen angeordnet sein, die selbst anhand von zueinander beanstandet angeordneten Scheiben gelagert sein können. Mehrere Saugvorrichtungen, vorzugsweise sechs, insbesondere acht Saugvorrichtungen können insbesondere nebeneinander angeordnet sein und von der gegenständlichen Vorrichtung zur Zuführung von Unterdruck mit Unterdruck versorgt werden.

Im Hinblick auf eine möglichst flexible Anpassung der Positionierung der erfindungsgemäßen Vorrichtung an eine aktuelle Transportgeschwindigkeit, kann erfindungsgemäß vorgesehen sein, dass eine in Umfangsrichtung zur zentralen Achse eines Gestells in zwei voneinander entgegengesetzte Richtungen verschiebbare Lagerung der Vorrichtung vorgesehen ist. Hierbei kann eine Verschiebung in eine erste Richtung a vorzugsweise innerhalb eines ersten Verschiebebereichs A und in eine zweite Richtung b vorzugsweise innerhalb eines zweiten Verschiebebereichs B erfolgen. Die verschiedenen Bereiche A und B können hierbei gleich groß oder auch unterschiedlich groß gebildet sein. Die gegenständliche Vorrichtung kann hierbei zumindest um 5°, vorzugsweise zumindest um 10°, insbesondere um mehr als 15° zur Ausgangsposition verschoben sein. Maximal kann beispielsweise eine Verschiebung um ca. 35° vorgesehen sein. Hierbei können die einzelnen Bereiche schrittweise oder auch durchgehend in Umfangsrichtung um die zentrale Achse verschoben werden.

Im Rahmen einer möglichst komfortablen Einstellung der gegenständlichen Vorrichtung zur Zuführung von Unterdruck kann vorzugsweise eine steuerbare, insbesondere eine regelbare verschiebbare Lagerung der erfindungsgemäßen Vorrichtung vorgesehen sein. Hierbei kann im Rahmen einer möglichst komfortablen und einfachen Bedienbarkeit insbesondere eine automatische Steuerbarkeit bzw. Regelbarkeit einer verschiebbaren Lagerung vorgesehen sein. Denkbar ist hierbei eine schrittweise oder auch eine durchgehend in Umfangsrichtung erfolgende Verschiebung der gegenständlichen Vorrichtung um eine zentrale Achse. Hierbei kann die erfindungsgemäße verschiebbare Lagerung auf verschiedene Weisen, ansteuerbar sein, beispielsweise elektrisch, pneumatisch, magnetisch oder über Reibungskupplung oder dergleichen, wobei die Ansteuerung insbesondere automatisierbar erfolgen kann.

Neben einer in Umfangsrichtung zur zentralen Achse des Gestells verschiebbaren Lagerung kann im Rahmen der Erfindung auch eine axial zur zentralen Achse des Gestells verschiebbare Lagerung vorgesehen sein, was insbesondere eine große Flexibilität hinsichtlich einer Größe und eines Formates von mittels der gegenständlichen Vorrichtung transportierten Schlauchstücke erlaubt.

Um auf eine konstruktiv möglichst einfache aber gleichzeitig auch möglichst flexible Weise eine Unterdruckversorgung gewährleisten zu können, ist erfindungsgemäß vorteilhafter Weise vorgesehen, dass zumindest zwei, vorzugsweise drei, insbesondere nutartig ausgebildete Ausnehmungen innerhalb der Vorrichtung zur Zuführung von Unterdruck angeordnet sind. Alternativ zu einer Anordnung von drei nutartigen Ausnehmungen können auch nur eine oder zwei oder auch mehr als drei vorzugsweise nutartige Ausnehmungen vorgesehen sein. Die Ausnehmungen können ferner auch jede andere mögliche Form aufweisen und beispielsweise zumindest teilweise übereinander oder aufeinander angeordnet sein. Zwischen den Ausnehmungen sind vorzugsweise stegartig ausgebildete Zwischenelemente vorgesehen, die im Betrieb der Transportvorrichtung eine Unterdruckversorgung kurzzeitig unterbrechen und die Ausnehmungen voneinander trennen. Die stegartigen Zwischenelemente können hierbei auch in der Größe variierbar und insbesondere hinsichtlich ihrer Positionierung verstellbar gebildet sein.

Um eine möglichst einfache und schnelle Evakuierung der gegenständlich vorzugsweise nutartig ausgebildeten Ausnehmungen zu ermöglichen, kann die erfindungsgemäße Vorrichtung zur Zuführung von Unterdruck zumindest zwei, vorzugsweise drei Anschlussmittel zum Anschluss einer Unterdruckquelle aufweisen, wobei die Anschlussmittel vorzugsweise als Anschlussstutzen gebildet sind. Hierbei können von den vorzugsweise drei nutartig ausgebildeten Ausnehmungen entweder alle drei über die gleiche Unterdruckquelle mit Unterdruck versorgt werden oder jeweils separat eine einzelne Pumpe zur Unterdruckversorgung besitzen. Auch kann vorgesehen sein, dass nur eine Ausnehmung mit einer separaten Unterdruckquelle versorgt wird, während zwei oder mehr weitere Ausnehmungen mit einer einzigen, in diesem Fall vorzugsweise leistungsstärkeren Unterdruckquelle gepumpt wird.

Im Rahmen einer besonders flexiblen Anpassung der Positionierung der gegenständlichen Vorrichtung zur Zuführung von Unterdruck an eine aktuelle Transportgeschwindigkeit, kann ebenfalls vorgesehen sein, dass die Vorrichtung mehrteilig gebildet ist und zumindest einen ersten und einen zweiten Teil aufweist, die beide in Umfangsrichtung zur zentralen Achse des Gestells verschiebbar lagerbar sind, insbesondere unabhängig voneinander in Umfangsrichtung zur zentralen Achse des Gestells verschiebbar lagerbar sind. Im Rahmen eines mehrteiligen Aufbaus ist auch ein drei-, vier- oder mehr als vierteiliger Aufbau denkbar. Auf diese Weise kann insbesondere eine besonders exakt einstellbare Versorgung der gegenständlichen Saugvorrichtungen mit Unterdruck erfolgen, sodass ein Ansaugpunkt für einen Zuführvorgang unabhängig von einem Abgabepunkt für einen Abführvorgang einstellbar ist.

Im Rahmen einer mehrteilig gebildeten Vorrichtung kann im Hinblick auf eine größtmögliche Flexibilität einer Anpassung der Positionierung der Vorrichtung an eine aktuelle Transportgeschwindigkeit insbesondere vorgesehen sein, dass die einzelnen Teile der mehrteilig gebildeten Vorrichtung gleichzeitig in Umfangsrichtung zur zentralen Achse des Gestells, insbesondere in zwei voneinander entgegengesetzte Richtungen a und b verschiebbar lagerbar sein können. Hierbei kann eine Verschiebung in die erste Richtung a vorzugsweise innerhalb eines ersten Verschiebebereichs A und in die zweite Richtung b innerhalb eines zweiten Verschiebebereichs B erfolgen. Die Verschiebebereiche können hierbei ferner gleich groß oder auch unterschiedlich groß sein. Eine Verschiebung kann insbesondere um zumindest 5°, vorzugsweise um zumindest 10°, insbesondere um mehr als 15° zur Grundausrichtung betragen, wobei eine Verschiebung schrittweise oder auch durchgehend erfolgen kann. Maximal kann beispielsweise eine Verschiebung um 35° vorgesehen sein.

Ebenfalls Gegenstand der Erfindung ist ein System zum Transport von Schlauchstücken mit den Merkmalen des unabhängigen Systemanspruchs. Hierbei umfasst das gegenständliche System die voranstehend beschriebene Vorrichtung zur Zuführung von Unterdruck, ein Gestell umfassend eine zentrale Achse sowie um die zentrale Achse des Gestells rotierbar gelagerte Saugvorrichtungen.

Ferner kann das gegenständliche System auch eine Steuervorrichtung, vorzugsweise eine Steuerscheibe aufweisen, die insbesondere an der zentralen Achse des Gestells angeordnet ist und um diese Achse rotierend gelagert ist.

Bevorzugt kann im Rahmen der Erfindung vorgesehen sein, dass die Steuerscheibe des gegenständlichen Systems Saugluftbohrungen aufweist, die vorzugsweise in Form eines konzentrischen Kreises auf der Steuerscheibe angeordnet sind. Neben durchgehenden gebohrten Ausnehmungen, können auch gelochte, gestanzte, gefräste, gesägte oder gesenkte durchgehende Ausnehmungen in der Steuerscheibe vorgesehen sein. Neben einer Anordnung von Saugluftbohrungen oder anders gearteten Ausnehmungen wird die Steuerscheibe vorzugsweise derart an die Vorrichtung zur Zuführung von Unterdruck angeordnet, dass während einer Rotation der Steuerscheibe um die zentrale Achse in regelmäßigen Zeitabständen eine Verbindung zwischen einer evakuierten Ausnehmung der Vorrichtung und einer Saugvorrichtungen herstellbar ist. Hierbei ist die Steuerscheibe vorzugsweise unmittelbar, d.h. direkt anliegend und kontaktierend an der erfindungsgemäßen Vorrichtung angeordnet, sodass die Vorrichtung bzw. die vorzugsweise nutartig ausgebildeten Ausnehmungen durch die Steuerscheibe nach außen hin abgedichtet sind. Durch die innerhalb der Steuerscheibe vorzugsweise in Form von konzentrischen Kreisen angeordneten Saugluftbohrungen ist es möglich, dass bei einer Rotation der Steuerscheibe in regelmäßigen Zeitabständen eine Verbindung zwischen einer mit den Saugluftbohrungen verbundenen Saugvorrichtungen und einer in der gegenständlichen Vorrichtung angeordneten Ausnehmung hergestellt wird.

Um einen möglichst breiten Überlapp bzw. eine möglichst einfache und flexible Überlappung der Vorrichtung zur Zuführung von Unterdruck mit der Steuerscheibe bzw. mit den Saugluftbohrungen der Steuerscheibe zu gewährleisten, wird gegenständlich vorgeschlagen, dass die Vorrichtung zur Zuführung von Unterdruck teilkreisförmig gebildet ist, wobei der Umfang des Teilkreises zumindest 0,78 rad, vorzugsweise zumindest 1,04 rad, insbesondere zumindest 1,57 rad des Umfanges der Steuerscheibe beträgt.

Im Hinblick auf eine automatisiert steuerbare bzw. automatisiert regelbare Anpassung der Positionierung der gegenständlichen Vorrichtung an eine aktuelle Maschinen- bzw. Transportgeschwindigkeit, kann erfindungsgemäß ferner vorgesehen sein, dass die Vorrichtung derart verschiebbar gelagert ist, dass bei einer Rotation der Steuerscheibe um die zentrale Achse der Zeitpunkt bestimmbar ist, wann eine in der Steuerscheibe angeordnete Saugluftbohrung geschlossen und eine nachfolgende Saugluftbohrung in eine Ausnehmung der Vorrichtung zur Zuführung von Unterdruck eingelaufen ist.

Um eine fortwährende Evakuierung zu gewährleisten, kann erfindungsgemäß ferner vorgesehen sein, dass zumindest eine Unterdruckquelle vorgesehen ist. Eine Unterdruckquelle kann hierbei insbesondere durch eine Pumpe gebildet sein. Als eine mögliche Pumpe können hier diverse verschiedene Pumpenarten verwendet werden, die je nach zu transportierendem Material bzw. Größe und Format des Materials variiert werden können. So können beispielsweise Drehschieberpumpen, Rootspumpen, Turbomolekularpumpen, Öl-Diffusionspumpen, Scrollpumpen oder dergleichen zur Unterdruckversorgung verwendet werden. Hierbei kann vorliegend jede Ausnehmung mit einer separaten Unterdruckquelle versorgt werden oder alternativ einzelne Teilbereiche mit einer gemeinsamen Pumpe versorgt werden.

Neben der Anordnung einer Unterdruckquelle, kann erfindungsgemäß ferner auch eine Druckluftversorgung vorgesehen sein. Die Anordnung einer Druckluftquelle ist insbesondere vorteilhaft um eine fehlerfreie Abführung eines transportierten Schlauchstücks zu einer Abführeinheit zu gewährleisten, indem das angesaugte Schlauchstück kurzzeitig mit Druckluft beaufschlagt wird und so an die Abführeinheit überführt wird. Auf diese Weise kann eine Stauchung im Transportsystem verhindert werden, die schlimmstenfalls zu einem vollständigen Systemausfall führen kann. Neben einer Beaufschlagung mit Druckluft kann es im Rahmen einer konstruktiv einfachen und kostengünstigen Variante auch ausreichen, wenn anstatt einer Beaufschlagung mit Druckluft ein Zugang zur Atmosphäre geöffnet wird.

Im Hinblick auf eine automatisierte Anpassung der Positionierung der erfindungsgemäßen Vorrichtung an eine aktuelle Transportgeschwindigkeit, kann des Weiteren vorteilhafterweise vorgesehen sein, dass das gegenständliche System eine Detektionseinheit zur Erfassung von Daten zur Bestimmung einer Transportgeschwindigkeit, eine Verarbeitungseinheit zur Bestimmung einer Soll-Position der Vorrichtung auf Basis der bestimmten Transportgeschwindigkeit sowie eine Steuereinheit zur Änderung der Position der Vorrichtung zur Zuführung von Unterdruck aufweist. Bevorzugt kann dabei vorgesehen sein, dass die Detektionseinheit zumindest einen Sensor zur Erfassung von Daten aufweist, mittels denen eine Transportgeschwindigkeit bestimmt werden kann. Der Sensor kann hierbei beispielsweise den aktuell an den Transportmitteln abgegriffenen Strom, ein aktuelles Moment oder andere spezifische Daten erfassen, aus denen eine aktuelle Transportgeschwindigkeit ermittelt werden kann. Die zu bestimmende Transportgeschwindigkeit kann hierbei vorzugsweise eine Geschwindigkeit von transportierten Schlauchstücken sein. Hierbei kann es hinsichtlich einer kompakten und leicht austauschbaren und integrierbaren Ausführung insbesondere vorteilhaft sein, wenn die Systemkomponenten in der erfindungsgemäßen Vorrichtung zur Zuführung von Unterdruck angeordnet sind. Alternativ können die genannten Systemkomponenten einer Detektionseinheit, einer Verarbeitungseinheit und einer Steuereinheit auch entfernt von der Vorrichtung angeordnet und vorzugsweise in eine Kontrolleinheit oder dergleichen integriert sein.

Ferner kann im Rahmen einer exakten Bestimmung einer aktuellen Transportgeschwindigkeit ebenfalls vorgesehen sein, dass die aktuelle Transportgeschwindigkeit auf Basis von mehreren Sensoren ermittelt wird, deren erfasste Daten vor der Bestimmung einer aktuellen Transportgeschwindigkeit mittels einer Verarbeitungseinheit entsprechend gemittelt und/oder gewichtet und/oder anderen statistischen Auswertungsmethoden unterworfen wird.

Für eine reibungslose Steuerung und Kommunikation der einzelnen Systemkomponenten untereinander, können die Komponenten im Rahmen einer drahtgebundenen Ausführung vorzugsweise mittels einer Kommunikations- und Steuerleitung miteinander verbunden sein. Im Hinblick auf eine besonders flexible, unkomplizierte und effiziente Kommunikation der einzelnen Systemeinheiten, können die einzelnen Systemkomponenten vorzugsweise drahtlos bzw. kontaktlos auf Server- bzw. Cloud-Basis und/oder via Internet miteinander kommunizieren. Für einen energieeffizienten Betrieb kann das System ferner als lernende Einheit gebildet sein und anhand von gesammelten Daten und Erfahrungswerten Parameter verändern und so den Betrieb anpassen.

Im Hinblick auf ein möglichst flexibles System kann ferner vorgesehen sein, dass das System zumindest eine Zuführeinheit zur Zuführung von einzelnen Schlauchstücken und/oder zumindest eine Abführeinheit zur Abführung von Schlauchstücken aufweist. Hierbei kann im Rahmen eines besonders ausfallsicheren Systems vorgesehen sein, dass an der Zu- und/oder Abführeinheit noch zusätzliche Kontroll- und/oder Ausrichteeinheiten zur Kontrolle und/oder Ausrichtung der transportierten Schlauchstücke angeordnet sind. Die Zuführeinheit kann hierbei insbesondere in Form eines Stapelmagazins gebildet sein. Die Abführeinheit kann hingegen vorzugsweise als Abgabestation und/oder als Doppelbandförderer gebildet sein.

Ebenfalls Gegenstand der Erfindung ist ein Rotationsanleger, umfassend eine gegenständliche Vorrichtung zur Zuführung von Unterdruck, bzw. ein gegenständliches System zum Transport von Schlauchstücken.

Des Weiteren wird vorliegend auch ein Verfahren zum Zuführen von Unterdruck mit den Merkmalen des unabhängigen Verfahrensanspruchs unter Schutz gestellt. Hierbei umfasst das gegenständliche Verfahren zum Zuführen von Unterdruck die Schritte eines Erfassens einer aktuellen Transportgeschwindigkeit des Systems oder des Rotationanlegers, eines Bestimmens einer Soll-Position der Vorrichtung zur Zuführung von Unterdruck auf Basis der erfassten Transportgeschwindigkeit mittels einer Verarbeitungseinheit, eines Anpassens einer Soll-Position der Vorrichtung zur Zuführung von Unterdruck auf Basis der bestimmten Soll-Position mittels einer Steuereinheit, wobei das Anpassen einer Soll-Position mittels einer in Umfangsrichtung erfolgenden Verschiebung der Vorrichtung zur Zuführung von Unterdruck erfolgt. Damit bringt das erfindungsgemäße Verfahren die gleichen Vorteile mit sich, wie sie bereits ausführlich in Bezug auf die erfindungsgemäße Vorrichtung beschrieben worden sind.

Die erfindungsgemäße Erfassung einer aktuellen Transportgeschwindigkeit kann gegenständlich vorzugsweise mittels einer Detektionseinheit erfolgen, die insbesondere Sensoren zur Erfassung von Daten einer aktuellen Transportgeschwindigkeit aufweisen kann.

Die in Umfangsrichtung erfolgende Verschiebung der Vorrichtung zur Zuführung von Unterdruck kann hierbei vorzugsweise in einer Richtung erfolgen. Alternativ kann im Rahmen einer mehrteilig gebildeten Vorrichtung zur Zuführung von Unterdruck vorteilhafterweise auch eine in Umfangsrichtung erfolgende Verschiebung in zwei voneinander entgegengesetzte Richtungen vorgesehen sein, die insbesondere auch gleichzeitig erfolgen kann.

Für eine möglichst effiziente Ausführung des gegenständlichen Verfahrens, kann erfindungsgemäß ferner vorgesehen sein, dass das Verfahren neben einer Unterdruckversorgung, insbesondere im Hinblick auf eine sichere Überführung von transportierten Schlauchstücken auch eine Druckluftversorgung umfasst.

Weitere Vorteile Merkmale und Einzelheiten der Erfindung ergeben sich aus der nachfolgenden Beschreibung, in der unter Bezugnahme auf die Zeichnungen Ausführungsbeispiele der Erfindung im Einzelnen beschrieben sind.

In den Figuren zeigen:
- Fig. 1: eine schematische Darstellung einer Seitenansicht einer Transportvorrichtung zum Transport von Schlauchstücken,
- Fig. 2: eine schematische Darstellung einer Schnittansicht der Transportvorrichtung zum Transport von Schlauchstücken aus Fig. 1 gemäß einem Schnitt entlang der Linie II-II,
- Fig. 3: eine schematische Darstellung einer Schnittansicht der Transportvorrichtung zum Transport von Schlauchstücken aus Fig. 2 gemäß einem Schnitt entlang der Linie III-III, umfassend eine erfindungsgemäße Vorrichtung zur Zuführung von Unterdruck gemäß einem ersten Ausführungsbeispiel sowie ein erfindungsgemäßes System zur Zuführung von Unterdruck,
- Fig. 4: eine schematische Darstellung der erfindungsgemäßen Vorrichtung zur Zuführung von Unterdruck gemäß einem ersten Ausführungsbeispiel in einer ersten Positionierung,
- Fig. 5: eine schematische Darstellung der erfindungsgemäßen Vorrichtung zur Zuführung von Unterdruck gemäß einem ersten Ausführungsbeispiel in einer zweiten Positionierung,
- Fig. 6: eine schematische Darstellung der erfindungsgemäßen Vorrichtung zur Zuführung von Unterdruck gemäß einem zweiten Ausführungsbeispiel.

Figur 1 zeigt eine schematische Darstellung einer Seitenansicht einer in Form eines Rotationsanlegers gebildeten Transportvorrichtung 2 zum Transport von Schlauchstücken 10. Der Rotationsanleger weist hierbei insgesamt acht Saugwalzen 4 auf, deren Wellen 18 im gleichen radialen Abstand von der zentralen Achse 16 gelagert sind. Der gesamte Rotationsanleger dreht sich im Betrieb im Uhrzeigersinn, wohingegen die einzelnen Saugwalzen 4 entgegen dem Uhrzeigersinn rotieren. Hierbei weisen die einzelnen Saugwalzen 4, mehrere vorzugsweise nebeneinander angeordnete Saugvorrichtungen 6 auf, mittels denen die an einem Stapelmagazin 9 aufgestapelten Schlauchstücke 10 angesaugt bzw. übernommen werden können, um anschließend an eine vorliegend in Form eines Doppelbandförderers gebildete Abführeinrichtung 14 übergeben zu werden.

Fig. 2 zeigt eine schematische Darstellung einer Schnittansicht der Transportvorrichtung 2 zum Transport von Schlauchstücken 10 aus Figur 1 gemäß einem Schnitt entlang der Linie II-II. Die Transportvorrichtung 2 umfasst hierbei ein aus einem ersten Seitenteil 24 und einem zweiten Seitenteil 26 gebildetes Gestell 25 sowie eine innerhalb des Gestells 25 angeordnete zentrale Achse 16. Ferner weist die Transportvorrichtung 2 eine an der zentralen Achse 16 angeordnete erste und zweite Steuerscheibe 20, 22 auf, die im Betrieb der Transportvorrichtung um die zentrale Achse 16 rotieren. Zwischen der ersten und zweiten Steuerscheibe 20, 22 sind die beschriebenen insgesamt acht Saugwalzen 4 in Form eines konzentrischen Kreises angeordnet. Die Saugwalzen 4 tragen hierbei eine Reihe von nebeneinander an den Walzenwellen 18 der Saugwalzen 4 angeordnete Saugvorrichtungen 6. Unmittelbar an der Scheibe 20 ist vorliegend die erfindungsgemäße Vorrichtung zur Zuführung von Unterdruck 8 angeordnet. Die Vorrichtung 8 ist hierbei in Form einer teilkreisförmigen Scheibe gebildet und wird über den zwischen der Vorrichtung 8 und dem Seitenteil 24 des Gestells 25 angeordneten Bolzen 32 fest an die Steuerscheibe 20 angepresst, sodass die Vorrichtung 8 und die Steuerscheibe 20 an der Berührungsfläche kontaktierend und nach außen hin abdichtend aneinander angeordnet sind. Hierzu ist innerhalb des Bolzens 32 eine Feder 34 angeordnet die die notwendige Anpresskraft über ihre Federkraft aufbringt. Ferner weist die Vorrichtung 8 einen Anschlussstutzen 50 zum Anschluss einer Unterdruckquelle auf, die die Vorrichtung 8 mit der nötigen Pumpleistung versorgt und die innerhalb der Vorrichtung 8 angeordneten Ausnehmungen 46, 47, 48 evakuiert. Über innerhalb der Steuerscheibe 20 angeordnete Saugluftbohrungen 12 sowie den innerhalb der Walzenwellen 18 angeordneten Kanal 28 werden die Saugvorrichtungen 6 mit Unterdruck versorgt, indem die Saugluftbohrungen 12 zu bestimmten Zeitpunkten während einer Rotation der Steuerscheibe 20 fluchtend mit den innerhalb der Vorrichtung 8 angeordneten Ausnehmungen 46, 47, 48 in Verbindung gebracht werden. Auf diese, während einer Rotation der Steuerscheibe 20 zu bestimmten Zeitpunkten gebildete Verbindung zwischen den Saugvorrichtungen 6 und der Vorrichtung 8, wird den Saugvorrichtungen 6 zu bestimmten Zeitpunkten während einer Rotation der Steuerscheibe 20 eine Unterdruckzuführung zur Verfügung gestellt.

Fig. 3 zeigt eine schematische Darstellung einer Schnittansicht der Transportvorrichtung 2 zum Transport von Schlauchstücken 10 aus Fig. 2 gemäß einem Schnitt entlang der Linie III-III, umfassend eine erfindungsgemäße Vorrichtung 8 zur Zuführung von Unterdruck gemäß einem ersten Ausführungsbeispiel sowie ein erfindungsgemäßes System zur Zuführung von Unterdruck. Die vorliegend teilkreisförmig gebildete erfindungsgemäße Vorrichtung 8 zur Zuführung von Unterdruck umfasst hierbei vorliegend drei Anschlussstutzen 50, 50' und 50" zum Anschluss einer oder mehrerer Unterdruckquellen sowie drei vorliegend nebeneinander angeordnete nutartige Ausnehmungen 46, 47 und 48. Neben einer separaten Versorgung der drei nutartigen Ausnehmungen 46, 47, 48 mit Saugluft über jeweils eine separate Unterdruckquelle, können die einzelnen Ausnehmungen 46, 47, 48 auch zumindest teilweise über dieselbe Unterdruckquelle versorgt werden. Die gemäß der vorliegenden Darstellung hinter der Vorrichtung 8 angeordnete Steuerscheibe 20 wird im Betrieb der Transportvorrichtung 2 kontaktierend und nach außen hin abdichtend im Uhrzeigersinn an der Vorrichtung 8 vorbeigeführt. Hierbei ist die Vorrichtung 8 axial verschiebbar gebildet, sodass ein Anpressdruck auf die Steuerscheibe 20 aufgebaut werden kann, der eine nach außen hin dichtende Anordnung zwischen der Vorrichtung 8 und der Steuerscheibe 20 gewährleistet. Zwischen den nutartigen Ausnehmungen 46, 47 und 48 sind ferner stegartig ausgebildete Zwischenelemente 49 vorgesehen, die im Betrieb der Transportvorrichtung 2 eine Unterdruckversorgung kurzzeitig unterbrechen und die Ausnehmungen 46, 47 und 48 voneinander trennen. Die stegartigen Zwischenelemente 49 können hierbei auch in der Größe variierbar und insbesondere hinsichtlich ihrer Positionierung verstellbar gebildet sein. Alternativ zu einer Anordnung von drei nutartigen Ausnehmungen 46, 47, 48 können auch nur eine oder zwei oder auch mehr als drei nutartige Ausnehmungen 46, 47, 48 vorgesehen sein. Die Ausnehmungen 46, 47 und 48 können ferner auch andere Formen aufweisen und beispielsweise zumindest teilweise übereinander angeordnet sein.

Während des Betriebs der Transportvorrichtung 2 dreht sich die Steuerscheibe 20 im Uhrzeigersinn an der Vorrichtung 8 vorbei. Durch den Anschluss von Unterdruckquellen an den Anschlussstutzen 50, 50', 50" werden die nutartigen Ausnehmungen 46, 47, 48 dabei fortlaufend evakuiert. Sobald eine der in Form eines konzentrischen Kreises angeordneten Saugluftbohrungen 12 während der Rotation der Steuerscheibe 20 mit einer der nutartigen Ausnehmungen 46, 47, 48 zumindest teilweise in Übereinstimmung gebracht wird, werden die über den Kanal 28 mit den Saugluftbohrungen 12 verbundenen Saugvorrichtungen 6 evakuiert, sodass der Transportvorgang durch ein Ansaugen eines Schlauchs beginnen kann. Da die Steuerscheibe 20 bei unterschiedlichen Transportgeschwindigkeiten unterschiedlich schnell rotiert, kann während des Betriebs der Transportvorrichtung 2 zu Fehlsaugungen kommen, nämlich wenn der erforderliche Unterdruck zur Ansaugung eines Schlauchstücks 10 noch nicht erreicht ist, bevor die Saugvorrichtungen 6 über ein Schlauchstück 10 geführt werden.

Um die Zeit zum Aufbau des für eine Ansaugung notwendigen Unterdrucks variabel an die entsprechende Transportgeschwindigkeit anzupassen, ist erfindungsgemäß vorgesehen, dass die Vorrichtung zur Zuführung von Unterdruck in Umfangsrichtung um die zentrale Achse 16 in die Richtungen a und b verschiebbar lagerbar ist. Durch eine Verschiebung der Vorrichtung 8 in Richtung a, zumindest entlang von Teilen der Fläche A wird insbesondere erreicht, dass eine Ansaugung innerhalb eines Transportzyklus bereits früher beginnt, sodass der erforderliche Unterdruck zum Ansaugen eines Schlauchstücks 10 auch bereits früher erreicht ist. Eine Verschiebung der verschiebbar lagerbaren Vorrichtung 8 in die Richtung a ist somit insbesondere bei höheren Transportgeschwindigkeiten vorgesehen.

Ebenso kann bei langsameren Transportgeschwindigkeiten eine Verschiebung der verschiebbar lagerbaren Vorrichtung 8 in Richtung b, zumindest entlang von Teilen der Fläche B erfolgen. Hier reicht aufgrund der langsameren Transportgeschwindigkeit ein kürzerer Weg aus, um den notwendigen Unterdruck zur Ansaugung eines Schlauchstücks 10 zu erreichen. Hier ist es wichtiger zu gewährleisten, dass der Unterdruck nicht zu früh einbricht, so dass ein Schlauch innerhalb des Transportvorgangs abgegeben wird, bevor er eine Abführeinrichtung 14 erreicht. Dies würde eine Stauchung eines Schlauchs 10 innerhalb des Systems zur Folge haben, was zu einem kompletten Systemausfall führen kann. Durch Verschiebung der Vorrichtung 8 in Richtung b entlang der Fläche B wird somit erreicht, dass die Schlauchstücke 10 länger gehalten werden, sodass eine sichere Übergabe an eine entsprechende Abführeinrichtung 14 erfolgen kann.

Um die Führung eines angesaugten Schlauchstücks 10 weiter zu vereinfachen, ist innerhalb der Vorrichtung 8, unmittelbar anliegend an die Ausnehmung 48 ferner eine Druckluftversorgung 52 angeordnet. Die Druckluftversorgung 52 kann entweder eine Vorrichtung zur Zuführung von Überdruck oder im einfachsten Fall auch ein Zugang zur Atmosphäre sein. Durch den Druckunterschied zu dem - vor Erreichen der Druckluftversorgung 52 - noch evakuierten Teil der Saugvorrichtungen 6 wird eine schnelle Abführung des Unterdrucks gewährleistet, sodass eine sichere Übergabe der transportierten Schlauchstücke 10 erfolgen kann.

Neben einer manuellen Ausrichtung des vorliegenden Systems, bei der die Vorrichtung 8 zur Zuführung von Unterdruck vorzugsweise vor der Durchführung eines bestimmten Produktionszyklus entsprechend in seiner Position in Umfangsrichtung zur zentralen Achse 16 verschoben wird, kann eine Verschiebung auch automatisch geregelt bzw. gesteuert werden. Hierzu sind in dem vorliegenden System insbesondere eine Detektionseinheit 54, umfassend einen Sensor 54' zur Erfassung von Daten zur Bestimmung einer Transportgeschwindigkeit, eine Verarbeitungseinheit 56 zur Bestimmung einer Soll-Position der Vorrichtung 8 auf Basis der bestimmten Transportgeschwindigkeit sowie eine Steuereinheit 58 zur Änderung der Position der Vorrichtung 8 vorgesehen, die vorzugsweise über eine Kommunikations- und Steuerleitung 59 miteinander verbunden sind. Im Rahmen einer einfach integrierbaren und nachrüstbaren Einheit können die Detektionseinheit 54, die Verarbeitungseinheit 56 und die Steuereinheit 58 hierbei insbesondere innerhalb der Vorrichtung 8 angeordnet sein. Alternativ zu einer drahtgebundenen Versorgung und Kommunikation können die einzelnen Systemkomponenten auch drahtlos bzw. kontaktlos miteinander per Bluetooth, WLAN, NFC, Zigbee oder dergleichen kommunizieren und demnach nicht über eine Kommunikations- und Steuerleitung 59 miteinander verbunden sein.

Im Rahmen einer solchen automatischen Steuerung bzw. Regelung kann eine Änderung der Transportgeschwindigkeit des vorliegenden Systems auf einfache Weise erkannt werden, woraufhin die Soll-Position der Vorrichtung 8 entsprechend angepasst werden kann, um sowohl eine sichere Übernahme, als auch eine sichere Übergabe von Schlauchstücken 10 zu gewährleisten. Alternativ können die genannten Systemkomponenten einer Detektionseinheit 54, einer Verarbeitungseinheit 56 und einer Steuereinheit 58 auch entfernt von der Vorrichtung 8 angeordnet und vorzugsweise in eine Kontrolleinheit oder dergleichen integriert sein.

Fig. 4 zeigt eine schematische Darstellung der erfindungsgemäßen Vorrichtung 8 zur Zuführung von Unterdruck gemäß einem ersten Ausführungsbeispiel in einer ersten Positionierung, in der die Vorrichtung 8 im Gegensatz zu ihrer Ausrichtung gemäß Fig. 3 um ca. 35° in Umfangsrichtung um die zentrale Achse 16 entgegen dem Uhrzeigersinn in die Richtung a verschoben wurde. Diese Stellung ist vorteilhafterweise für hohe Transportgeschwindigkeiten vorgesehen, sodass durch eine (in Relation zur Ausrichtung gemäß Fig. 3) frühere Evakuierung, den für die Schlauchübernahme erforderlichen Unterdruck trotz der hohen Transportgeschwindigkeit gewährleistet ist. Wahlweise kann auch - wie hier nicht explizit dargestellt - zur Automatisierung einer Anpassung der Position der Vorrichtung 8 an eine Transportgeschwindigkeit, eine Detektionseinheit 54, eine Verarbeitungseinheit 56 sowie eine Steuereinheit 58 vorgesehen sein.

Im Hinblick auf eine Evakuierung der nutartigen Ausnehmungen 46, 47 und 48 kann vorliegend auch vorgesehen sein, dass zumindest zwei oder auch alle drei nutartigen Ausnehmungen über die gleiche Unterdruckquelle evakuiert werden. Beispielsweise kann auch vorgesehen sein, dass nur die erste nutartige Ausnehmung 46 mittels einer separaten Unterdruckquelle evakuiert wird, während die nutartigen Ausnehmungen 47 und 48 über dieselbe Unterdruckquelle gepumpt werden.

Fig. 5 zeigt eine schematische Darstellung der erfindungsgemäßen Vorrichtung 8 zur Zuführung von Unterdruck gemäß einem ersten Ausführungsbeispiel in einer zweiten Positionierung, in der die Vorrichtung 8 im Gegensatz zur Grundpositionierung gemäß Fig. 3 um ca. 35° in Umfangsrichtung um die zentrale Achse 16 im Uhrzeigersinn in Richtung b verschoben wurde. Eine derartige Anordnung bietet sich insbesondere für langsame Transportgeschwindigkeiten an, da eine Evakuierung hier aufgrund der niedrigen Transportgeschwindigkeit unkritisch ist. Allerdings ist dank dieser Anordnung gewährleistet, dass das betreffende Schlauchstück 10 auch bei niedriger Transportgeschwindigkeit noch sicher an die Abführeinheit 14 übergeben werden kann. Auch hier können im Hinblick auf eine automatisierte Anpassung der Positionierung der Vorrichtung 8 an die Transportgeschwindigkeit eine hier nicht dargestellte Detektionseinheit 54, eine Verarbeitungseinheit 56 und eine Steuereinheit 58 vorgesehen sein.

Fig. 6 zeigt schließlich eine schematische Darstellung der erfindungsgemäßen Vorrichtung zur Zuführung von Unterdruck 8 gemäß einem zweiten Ausführungsbeispiel. Gemäß dem zweiten Ausführungsbeispiel ist die Vorrichtung 8 mehrteilig gebildet und umfasst einen ersten Teil 8a sowie einen davon durch ein stegartiges Zwischenelement 49 getrennten zweiten Teil 8b. Hierbei können die beiden Teile 8a und 8b unabhängig voneinander entlang der Richtungen a und b innerhalb der Flächen A und B in Umfangsrichtung zur zentralen Achse 16 verschoben werden. Auf diese Weise kann insbesondere eine besonders exakt einstellbare Versorgung der Saugvorrichtungen 6 mit Unterdruck erfolgen, sodass ein Ansaugpunkt für einen Zuführvorgang unabhängig von einem Abgabepunkt für einen Abführvorgang einstellbar ist. Im Rahmen einer besonders flexiblen und variablen Variante können die einzelnen Teile 8a und 8b hierbei jeweils von einer separaten Unterdruckquelle versorgt werden. In Teil 8b ist im Gegensatz zu Teil 8a eine auch in der einteiligen Form der erfindungsgemäßen Vorrichtung 8 vorgesehene Druckluftversorgung zur sicheren Übergabe der übernommenen Schlauchstücke 10 an eine Abführeinheit 14 angeordnet. Im Rahmen einer automatisierbaren Ausführung des vorliegenden Ausführungsbeispiels können auch hier eine Detektionseinheit 54, eine Verarbeitungseinheit 56 sowie eine Steuereinheit 58 vorgesehen sein. Im Rahmen der vorliegenden zweiteilig gebildeten Vorrichtung sollten die einzelnen Systemkomponenten 54, 56, 58 hierbei vorteilhafterweise in jedem Teil 8a und 8b vorgesehen sein. Mittels dieser gemäß dem zweiten Ausführungsbeispiel vorgesehenen zweiteiligen Form der Vorrichtung 8 kann insbesondere noch flexibler und schneller auf Änderungen der Transportgeschwindigkeit der Transportvorrichtung 2 reagiert werden.

Durch die erfindungsgemäße Vorrichtung 8 bzw. das erfindungsgemäße System ist es möglich, den Ort und damit auch den Zeitpunkt der Evakuierung der gegenständlichen Saugvorrichtungen variabel auf Basis der aktuellen Transportgeschwindigkeit einer Transportvorrichtung 2 zu steuern und somit sowohl Fehlsaugungen, als auch Stauchungen im Bändersystem vorzubeugen, womit ein zuverlässigeres und ausfallsicheres Transportsystem zur Verfügung gestellt wird.

### Bezugszeichenliste

- 2: Vorrichtung zum Transport von Schlauchstücken
- 4: Saugwalzen
- 6: Saugvorrichtungen
- 8: Vorrichtung zur Zuführung von Unterdruck
- 8a: erstes Teil
- 8b: zweites Teil
- 9: Zuführeinheit
- 10: Schlauchstück
- 12: Saugluftbohrung
- 14: Abführeinheit
- 16: zentrale Achse
- 18: Walzenwellen
- 20: erste Steuerscheibe
- 22: zweite Steuerscheibe
- 24: erstes Seitenteil
- 25: Gestell
- 26: zweites Seitenteil
- 28: Kanal
- 32: Bolzen
- 34: Feder
- 46: Unterdruckversorgung
- 47: Unterdruckversorgung
- 48: Unterdruckversorgung
- 49: Zwischenelement
- 50: Anschlussmittel
- 50': Anschlussmittel
- 50": Anschlussmittel
- 52: Druckluftversorgung
- 54: Detektionseinheit
- 54': Sensor
- 56: Verarbeitungseinheit
- 58: Steuereinheit
- 59: Kommunikations- und Steuerleitung

- A/B: Verschiebebereich
- a/b: Verschieberichtung

## Patentansprüche

1. System zum Transport von Schlauchstücken (10), umfassend
- ein Gestell (25) mit einer zentralen Achse (16) und einer Mehrzahl von um die zentrale Achse (16) des Gestells (25) rotierbar gelagerten Saugvorrichtungen (6),
- eine Vorrichtung (8) zur Zuführung von Unterdruck zu den Saugvorrichtungen (6), umfassend zumindest ein Anschlussmittel (50, 50', 50") zum Anschluss einer Unterdruckquelle sowie zumindest eine Ausnehmung (46, 47, 48) zur Versorgung der Saugvorrichtungen (6) mit Unterdruck,
**dadurch gekennzeichnet,**
**dass** die Vorrichtung (8) in Umfangsrichtung zur zentralen Achse (16) des Gestells (25) verschiebbar gelagert ist, um die Unterdruckzuführung an eine Transportgeschwindigkeit anzupassen.

2. System nach Anspruch 1,
**dadurch gekennzeichnet,**
**dass** die Vorrichtung (8) auch axial zur zentralen Achse (16) des Gestells (25) verschiebbar gelagert ist.

3. System nach Anspruch 1 oder 2,
**dadurch gekennzeichnet,**
**dass** die Vorrichtung (8) in Umfangsrichtung zur zentralen Achse (16) des Gestells (25) in zwei voneinander entgegengesetzte Richtungen (a, b) verschiebbar gelagert ist, wobei eine Verschiebung in die erste Richtung (a) innerhalb eines ersten Verschiebebereichs (A) und in die zweite Richtung (b) innerhalb eines zweiten Verschiebebereichs (B) erfolgen kann.

4. System nach einem der vorangehenden Ansprüche,
**dadurch gekennzeichnet,**
**dass** die Vorrichtung (8) in Umfangsrichtung zur zentralen Achse (16) des Gestells (25) steuerbar, vorzugsweise regelbar verschiebbar gelagert ist.

5. System nach einem der vorangehenden Ansprüche,
**dadurch gekennzeichnet,**
**dass** zumindest zwei, vorzugsweise drei, insbesondere nutartig ausgebildete Ausnehmungen (46, 47, 48) innerhalb der Vorrichtung (8) angeordnet sind, wobei die Ausnehmungen vorzugsweise durch stegartige Zwischenelemente (49) voneinander getrennt sind.

6. System nach einem der vorangehenden Ansprüche,
**dadurch gekennzeichnet,**
**dass** zumindest zwei, vorzugsweise drei Anschlussmittel (50, 50', 50") zum Anschluss einer Unterdruckquelle vorgesehen sind, wobei die Anschlussmittel (50, 50', 50") insbesondere als Anschlussstutzen gebildet sind.

7. System nach einem der vorangehenden Ansprüche,
**dadurch gekennzeichnet,**
**dass** die Vorrichtung (8) mehrteilig gebildet ist und zumindest einen ersten und einen zweiten Teil (8a, 8b) aufweist, die beide in Umfangsrichtung zur zentralen Achse (16) des Gestells (25) verschiebbar gelagert sind, insbesondere unabhängig voneinander in Umfangsrichtung zur zentralen Achse (16) des Gestells (25) verschiebbar gelagert sind.

8. System nach Anspruch 7,
**dadurch gekennzeichnet,**
**dass** die beiden Teile (8a, 8b) der mehrteilig gebildeten Vorrichtung (8) gleichzeitig in Umfangsrichtung zur zentralen Achse (16) des Gestells (25), insbesondere in zwei voneinander entgegengesetzte Richtungen (a, b) verschiebbar gelagert sind, wobei eine Verschiebung in die erste Richtung (a) innerhalb eines ersten Verschiebebereichs (A) und in die zweite Richtung (b) innerhalb eines zweiten Verschiebebereichs (B) erfolgen kann.

9. System nach einem der vorangehenden Ansprüche,
**dadurch gekennzeichnet,**
**dass** eine Steuervorrichtung, insbesondere eine Steuerscheibe (20) vorgesehen ist.

10. System nach Anspruch 9,
**dadurch gekennzeichnet,**
**dass** die Steuerscheibe (20) Saugluftbohrungen (12) aufweist und derart an der Vorrichtung (8) angeordnet ist, dass während der Rotation der Steuerscheibe (20) um die zentrale Achse (16) in regelmäßigen Zeitabständen eine Verbindung zwischen einem evakuierten Teil der Vorrichtung (8) und den Saugvorrichtungen (6) herstellbar ist und/oder dass die Vorrichtung (8) teilkreisförmig gebildet ist, wobei der Umfang des Teilkreises zumindest 0,78 rad, vorzugsweise zumindest 1,04 rad, insbesondere zumindest 1,57 rad des Umfanges der Steuerscheibe (20) beträgt.

11. System nach einem der vorangehenden Ansprüche,
**dadurch gekennzeichnet,**
**dass** die innerhalb der Vorrichtung (8) angeordnete Ausnehmung (46, 47, 48) derart verschiebbar gelagert ist, dass bei einer Rotation der Steuerscheibe (20) um die zentrale Achse (16) der Zeitpunkt bestimmbar ist, wann eine in der Steuerscheibe (20) angeordnete Saugluftbohrung (12) geschlossen und eine nachfolgende Saugluftbohrung (12) in die Ausnehmung (46, 47, 48) eingelaufen ist und/oder dass eine Unterdruckquelle und/oder eine Druckluftversorgung (52) vorgesehen ist.

12. Rotationsanleger, umfassend ein System nach einem der Ansprüche 1 bis 11.

13. Verfahren zum Zuführen von Unterdruck, umfassend die Schritte:
- Erfassen einer aktuellen Transportgeschwindigkeit des Systems nach einem der Ansprüche 1 bis 11, oder des Rotationsanlegers nach Anspruch 12,
- Bestimmen einer Soll-Position der Vorrichtung zur Zuführung von Unterdruck (8) auf Basis der erfassten Transportgeschwindigkeit mittels einer Verarbeitungseinheit (56),
- Anpassen einer Soll-Position der Vorrichtung zur Zuführung von Unterdruck (8) auf Basis der bestimmten Soll-Position mittels einer Steuereinheit (58),
wobei
- das Anpassen einer Soll-Position mittels einer in Umfangsrichtung erfolgenden Verschiebung der Vorrichtung zur Zuführung von Unterdruck (8) erfolgt.

14. Verfahren nach Anspruch 13,
**dadurch gekennzeichnet,**
**dass** die innerhalb der Vorrichtung (8) angeordnete Ausnehmung (46, 47, 48) derart in Umfangsrichtung verschoben wird, dass der Zeitpunkt bestimmbar ist, wann eine in der Steuerscheibe (20) angeordnete Saugluftbohrung (12) geschlossen wird und wann eine nachfolgende Saugluftbohrung (12) in die Ausnehmung (46, 47, 48) einläuft und/oder dass das Verfahren neben einer Unterdruckversorgung (46, 47, 48), insbesondere bei der Abführung von Schlauchstücken (10) an eine Abführeinheit (14) eine Druckluftversorgung (52) umfasst.

## Claims

1. System for transporting hose sections (10), comprising
- a frame (25) with a central axis (16) and a plurality of suction devices (6) mounted so as to be rotatable about the central axis (16) of the frame (25),
- a device (8) for supplying negative pressure to the suction devices (6), comprising at least one connection means (50, 50', 50") for connecting a negative pressure source and at least one recess (46, 47, 48) for supplying negative pressure to the suction devices (6),
**characterized in that**
the device (8) is mounted so as to be displaceable in the circumferential direction relative to the central axis (16) of the frame (25) in order to adjust the negative pressure supply to a transport speed.

2. System according to claim 1,
**characterized in that**
the device (8) is also mounted so as to be axially displaceable relative to the central axis (16) of the frame (25).

3. System according to claim 1 or 2,
**characterized in that**
the device (8) is mounted so as to be displaceable in two opposite directions (a, b) in circumferential direction relative to the central axis (16) of the frame (25), wherein a displacement in the first direction (a) can take place within a first displacement range (A) and in the second direction (b) within a second displacement range (B).

4. System according to any one of the preceding claims,
**characterized in that**
the device (8) is mounted to be displaceable in a controllable, preferably adjustable manner in circumferential direction relative to the central axis (16) of the frame (25).

5. System according to any one of the preceding claims,
**characterized in that**
at least two, preferably three, in particular groove-like recesses (46, 47, 48) are arranged inside the device (8), wherein the recesses are preferably separated from one another by web-like intermediate elements (49).

6. System according to any one of the preceding claims,
**characterized in that**
at least two, preferably three, connection means (50, 50', 50') are provided for connecting a negative pressure source, wherein the connection means (50, 50', 50') are, in particular, in the form of connecting pieces.

7. System according to any one of the preceding claims,
**characterized in that**
the device (8) is in the form of multiple parts and has at least one first and one second part (8a, 8b), both of which are mounted so as to be displaceable in the circumferential direction relative to the central axis (16) of the frame (25), in particular are mounted so as to be displaceable independently of one another in the circumferential direction relative to the central axis (16) of the frame (25).

8. System according to claim 7,
**characterized in that**
the two parts (8a, 8b) of the multi-part device (8) are mounted so as to be displaceable simultaneously in the circumferential direction relative to the central axis (16) of the frame (25), in particular in two opposite directions (a, b), wherein a displacement in the first direction (a) can take place within a first displacement range (A) and in the second direction (b) within a second displacement range (B).

9. System according to any one of the preceding claims,
**characterized in that**
a control device, in particular a control disc (20), is provided.

10. System according to claim 9,
**characterized in that**
the control disc (20) has suction air bores (12) and is arranged on the device (8) in such a way that, during the rotation of the control disc (20) about the central axis (16), a connection can be established at regular time intervals between an evacuated part of the device (8) and the suction devices (6) and/or **in that** the device (8) is in the form of a partial circle, wherein the circumference of the partial circle is at least 0.78 rad, preferably at least 1.04 rad, in particular at least 1.57 rad of the circumference of the control disc (20).

11. System according to any one of the preceding claims,
**characterized in that**
the recess (46, 47, 48) arranged inside the device (8) is displaceable in such a way that, during a rotation of the control disc (20) about the central axis (16), it is possible to determine the time point at which a suction air bore (12) arranged in the control disc (20) is closed and a subsequent suction air bore (12) has entered the recess (46, 47, 48) and/or in that a negative pressure source and/or a compressed air supply (52) is provided.

12. Rotary feeder comprising a system according to any one of claims 1 to 11.

13. Method for supplying negative pressure, comprising the steps:
- detecting a current transport speed of the system according to any one of claims 1 to 11, or of the rotary feeder according to claim 12,
- determining a target position of the device for supplying negative pressure (8) based on the detected transport speed by means of a processing unit (56),
- adjusting a target position of the device for supplying negative pressure (8) based on the determined target position by means of a controller (58), wherein
- the adjustment of a target position is carried out by means of a displacement of the device for supplying negative pressure (8) in the circumferential direction.

14. Method according to claim 13,
**characterized in that**
the recess (46, 47, 48) arranged inside the device (8) is displaced in circumferential direction in such a way that the time point can be determined at which a suction air bore (12) arranged in the control disc (20) is closed and at which a subsequent suction air bore (12) enters the recess (46, 47, 48) and/or **in that** the method comprises a compressed air supply (52) in addition to a negative pressure supply (46, 47, 48), in particular when conveying hose pieces (10) to a conveying unit (14).

## Revendications

1. Système de transport de pièces de tuyau flexible (10) comprenant
- un bâti (25) avec un axe central (16) et une pluralité de dispositifs d'aspiration (6) logés de manière rotative autour de l'axe central (16) du bâti (25),
- un dispositif (8) d'amenée de dépression aux dispositifs d'aspiration (6), comprenant au moins un moyen de raccordement (50, 50', 50") pour le raccordement d'une source de dépression ainsi qu'au moins un évidement (46, 47, 48) pour l'alimentation des dispositifs d'aspiration (6) en dépression,
**caractérisé en ce que**
le dispositif (8) est logé de manière mobile dans le sens périphérique à l'axe central (16) du bâti (25) afin d'adapter l'amenée de dépression à une vitesse de transport.

2. Système selon la revendication 1,
**caractérisé en ce que**
le dispositif (8) est logé de manière mobile aussi axialement à l'axe central (16) du bâti (25).

3. Système selon la revendication 1 ou 2,
**caractérisé en ce que**
le dispositif (8) est logé de manière mobile dans le sens périphérique à l'axe central (16) du bâti (25) dans deux sens (a, b) opposés l'un à l'autre, dans lequel un déplacement dans le premier sens (a) peut être effectué dans une première zone de déplacement (A) et dans le second sens (b) dans une seconde zone de déplacement (B).

4. Système selon l'une quelconque des revendications précédentes,
**caractérisé en ce que**
le dispositif (8) est logé de manière mobile par commande, de préférence par régulation dans le sens périphérique à l'axe central (16) du bâti (25).

5. Système selon l'une quelconque des revendications précédentes,
**caractérisé en ce que**
au moins deux, de préférence trois, évidements (46, 47, 48) formés en particulier comme des rainures sont disposés dans le dispositif (8), dans lequel les évidements sont séparés les uns des autres de préférence par des éléments intermédiaires (49) de type nervure.

6. Système selon l'une quelconque des revendications précédentes,
**caractérisé en ce que**
au moins deux, de préférence trois moyens de raccordement (50, 50', 50") sont prévus pour le raccordement d'une source de dépression, dans lequel les moyens de raccordement (50, 50', 50") sont formés en particulier comme tubulure de raccordement.

7. Système selon l'une quelconque des revendications précédentes,
**caractérisé en ce que**
le dispositif (8) est formé en plusieurs parties et présente au moins une première et une seconde parties (8a, 8b) qui sont logées toutes les deux de manière mobile dans le sens périphérique à l'axe central (16) du bâti (25), en particulier sont logées de manière mobile indépendamment l'une de l'autre dans le sens périphérique à l'axe central (16) du bâti (25).

8. Système selon la revendication 7,
**caractérisé en ce que**
les deux parties (8a, 8b) du dispositif (8) formé en plusieurs parties sont logées de manière mobile simultanément dans le sens périphérique à l'axe central (16) du bâti (25), en particulier dans deux sens (a, b) opposés l'un à l'autre, dans lequel un déplacement dans le premier sens (a) peut être effectué dans une première zone de déplacement (A) et dans le second sens (b) dans une seconde zone de déplacement (B).

9. Système selon l'une quelconque des revendications précédentes,
**caractérisé en ce que**
un dispositif de commande, en particulier un disque de commande (20) est prévu.

10. Système selon la revendication 9,
**caractérisé en ce que**
le disque de commande (20) présente des perçages d'air d'aspiration (12) et est agencé au niveau du dispositif (8) de telle manière que pendant la rotation du disque de commande (20) autour de l'axe central (16) à intervalles réguliers, une liaison entre une partie évacuée du dispositif (8) et les dispositifs d'aspiration (6) puisse être établie et/ou que le dispositif (8) est formé en cercle primitif, dans lequel la périphérie du cercle primitif s'élève au moins à 0,78 rad, de préférence au moins à 1,04 rad, en particulier au moins à 1,57 rad de la périphérie du disque de commande (20).

11. Système selon l'une quelconque des revendications précédentes,
**caractérisé en ce que**
l'évidement (46, 47, 48) agencé dans le dispositif (8) est logé de manière mobile de telle manière que lors d'une rotation du disque de commande (20) autour de l'axe central (16), le moment puisse être déterminé lorsqu'un perçage d'air d'aspiration (12) agencé dans le disque de commande (20) est fermé et un perçage d'air d'aspiration (12) suivant est ménagé dans l'évidement (46, 47, 48) et/ou qu'une source de dépression et/ou une alimentation en air comprimé (52) est prévue.

12. Applicateur rotatif comprenant un système selon l'une quelconque des revendications 1 à 11.

13. Procédé d'amenée de dépression comprenant les étapes suivantes :
- la détection d'une vitesse de transport actuel du système selon l'une quelconque des revendications 1 à 11, ou de l'applicateur rotatif selon la revendication 12,
- la détermination d'une position de consigne du dispositif d'amenée de dépression (8) sur la base de la vitesse de transport détectée au moyen d'une unité de traitement (56),
- l'adaptation d'une position de consigne du dispositif d'amenée de dépression (8) sur la base de la position de consigne déterminée au moyen d'un dispositif de commande (58), dans lequel
- en ce que l'adaptation d'une position de consigne est effectuée au moyen d'un déplacement s'effectuant dans le sens périphérique du dispositif d'amenée de dépression (8).

14. Procédé selon la revendication 13,
**caractérisé en ce que**
l'évidement (46, 47, 48) agencé dans le dispositif (8) est déplacé dans le sens périphérique de telle manière que le moment puisse être déterminé lorsqu'un perçage d'air d'aspiration (12) agencé dans le disque de commande (20) est fermé et lorsqu'un perçage d'air d'aspiration (12) suivant est ménagé dans l'évidement (46, 47, 48) et/ou que le procédé comprend outre une alimentation en dépression (46, 47, 48) en particulier lors de l'évacuation de pièces de tuyau flexible (10) au niveau d'une unité d'évacuation (14) une alimentation en air comprimé (52).
